# EUROPÄISCHE PATENTSCHRIFT

(11) **EP 0 254 148 B1**
(45) Veröffentlichungstag und Bekanntmachung des Hinweises auf die Patenterteilung: **13.06.1990**
(21) Anmeldenummer: 87109939.6
(22) Anmeldetag: 09.07.1987
(51) Int. Cl.: A47G 23/04, F25D 3/08

(54) **Vorrichtung zum Kühlen von Getränkebehältern, insbesondere Flaschen**
Device for cooling beverage containers, in particular bottles
Dispositif de réfroidissement de récipients pour boissons, en particulier de bouteilles

(30) Priorität: 10.07.1986 DE 8618514 U
(43) Veröffentlichungstag der Anmeldung: 27.01.1988
(73) Patentinhaber: alfi Zitzmann GmbH Isoliergefässe und Metallwaren, D-97877 Wertheim (DE)
(72) Erfinder: Dümmig-Zitzmann, Jörg, D-6980 Wertheim (DE)
(74) Vertreter: Schwan, Gerhard, Dipl.-Ing.

(56) Entgegenhaltungen:
- DE-A- 2 807 840
- DE-U- 8 521 649
- US-A- 4 441 336
- US-A- 4 531 381

## Beschreibung

Die Erfindung betrifft eine Vorrichtung zum Kühlen von Getränkebehältern, insbesondere Flaschen, die eine Aufnahme mit schräggeneigter oberer Trägerfläche und mindestens ein von der Aufnahme lösbares Kühlelement aufweist.

Bei einer bekannten Vorrichtung dieser Art (US-PS 3 365 911) werden auf die obere Trägerfläche zwei mit einem Kälteträger gefüllte und zuvor in einem Kühl- oder Gefrierschrank heruntergekühlte Kühlelemente aufgelegt und eine zu kühlende Flasche wird zwischen die beiden Kühlelemente eingelegt, welche zusammen einen Teil des Außenumfangs der Flasche umgreifen. Dies hat den Vorteil, daß das Etikett der gekühlten Flasche sichtbar bleibt.

Ausgehend von der bekannten Vorrichtung liegt der Erfindung die Aufgabe zugrunde, eine mobile Kühlvorrichtung zu schaffen, die es erlaubt, Getränke wahlweise auf unterschiedlicher Temperatur zu halten.

Diese Aufgabe wird erfindungsgemäß dadurch gelöst, daß die Aufnahme mit einer unterhalb der oberen Trägerfläche liegenden, nach vorne offenen Aufnahmekammer versehen ist, daß das Kühlelement in die Aufnahme zwischen der oberen Trägerfläche und der Aufnahmekammer lösbar eingesetzt ist und daß das in die Aufnahme eingesetzte Kühlelement mindestens einen Teil der oberen Begrenzungswand der Aufnahmekammer bildet.

Der Benutzer kann auf diese Weise Getränkebehälter, beispielsweise Flaschen, Dosen oder dergleichen, wahlweise auf die obere Trägerfläche auflegen oder in die Aufnahmekammer einschieben. Dabei erfolgt eine intensive Kühlung in der Aufnahmekammer, wohingegen auf der oberen Trägerfläche abgelegte Flaschen nicht leicht oder gegebenenfalls auch gar nicht gekühlt werden, wie dies für zimmerwarm zu trinkende Getränke, unter anderem stille Wasser, erwünscht sein kann. Unter dem Einfluß der im Kühlelement gespeicherten Kälte und der Umgebungstemperatur wird so für unterschiedliche Temperaturen der betreffenden Getränke gesorgt.

Zweckmäßig sind die obere Trägerfläche und die untere Begrenzungswand der Aufnahmekammer zueinander parallel oder nahezu parallel ausgerichtet. Vorteilhaft ist nur ein einziges Kühlelement vorgesehen, das sich im wesentlichen über die volle Breite der Aufnahme erstreckt. Dadurch wird die Handhabung der Kühlvorrichtung vereinfacht. Sowohl die obere Trägerfläche als auch die Annahmekammer können zweckmäßig Auflager zum Abstützen von zwei oder mehr nebeneinanderliegenden Getränkebehältern bilden. Die Kühlvorrichtung eignet sich in dieser Form hervorragend zur Verwendung auf Konferenztischen und dergleichen. Das Auswechseln des Kühlakkus kann ohne Anfassen oder Herausnehmen der Flaschen erfolgen, problemlos und vor allen Dingen ohne Lärm (kein "Klappern" der Flaschen), was sich äußerst günstig auf eine gegebenenfalls gerade ablaufende Konferenz oder Besprechung auswirkt. Die Aufnahme kann ein Unterteil und ein damit fest verbundenes Oberteil aufweisen, zwischen die gegebenenfalls wärmeisolierendes Material eingebracht sein kann. Das Oberteil kann eine die Stirnfläche der Aufnahme bildende Blende darstellen, und das Oberteil und das Unterteil können topfförmig ausgebildet sein, wobei das Oberteil in das Unterteil hineinragt. Zweckmäßig ist die Aufnahme ferner mit mindestens einer Halterung für einen Flaschenöffner versehen. Weitere Ausführungsarten der Erfindung sind in den abhängigen Ansprüchen 9 und 10 dargestellt.

Ein Ausführungsbeispiel der Erfindung ist im folgenden anhand der beiliegenden Zeichnungen näher erläutert. Es zeigen:

Fig. 1 eine Vorderansicht der Kühlvorrichtung
Fig. 2 eine Seitenansicht der Kühlvorichtung nach Fig.1,
Fign. 3 und 4 Schnitte entlang den Linien A-A bzw. B-B der Fig. 1, und
Fig. 5 einen Schnitt entlang der Linie C-C der Fig. 2.

Die veranschaulichte Kühlvorrichtung weist eine Aufnahme 10 und ein einKühlelement 11 auf. Die Aufnahme 10 ist ihrerseits von einem Unterteil 12 und einem damit fest verbunden Oberteil 13 gebildet. Das Unterteil 12 und das Oberteil 13 sind topfähnlich aufgebaut, wobei das Oberteil in das Unterteil hineinragt, wie dies aus den Fign. 3, 4 und 5 hervorgeht. Das Oberteil 13 stellt eine die Stirnfläche 14 der Aufnahme bildende Blende dar und weist eine Ausnehmung 15 auf, in welche das im wesentlichen plattenförmige Kühlelement 11 eingeschoben ist. Das Kühlelement 11 ist in an sich bekannter Weise ein mit einem Kältemittel gefüllter Hohlkörper, und es dient nach Herunterkühlen in einem Kühlschrank, Gefrierschrank oder dergleichen als Kältespeicher. Das Kühlelement 11 trägt an beiden Seiten Ansätze 16,17, die sich im komplementäre Teile 18 bzw. 19 der Ausnehmung 15 einlegen und seitlich bis zur äußeren Hüllfläche der Aufnahme 10 reichen. An beiden Seiten des Kühlelements 11 sind im Bereich der Ansätze 16, 17 Vertiefungen 20 vorgesehen (Fig. 2), die ein Herausziehen des Kühlelements 11 aus der Aufnahme 10 erleichtern.

Die Aufnahme 10 weist eine schräg nach hinten geneigte obere Trägerfläche 21 mit drei in gleicher Höhe liegenden, parallel verlaufenden Auflagern 22 für drei Getränkebehälter, insbesondere Flaschen, auf. Unterhalb der oberen Trägerfläche 21 befindet sich eine nach vorne offene Aufnahmekammer 23, deren obere Begrenzungswand 24 von der Unterseite des in die Aufnahme 10 eingesetzten Kühlelements 11 gebildet wird. Die übrigen Begrenzungswände der Aufnahmekammer 23 sind von dem Oberteil 13 gebildet. Die untere Begrenzungswand 25 der Aufnahmekammer 23 ist parallel zu der oberen Trägerfläche 21 ausgerichtet, und die Aufnahmekammer 23 ist mit in gleicher Höhe liegenden, zueinander parallel verlaufenden Auflagern 26 für drei Getränkebehälter, insbesondere Flaschen, versehen.

Zu beiden Seiten der Aufnahme 10 weist das Oberteil 13 jeweils eine Öffnung 27 zum Einstecken eines Kapselhebers auf. An der Unterseite des Unterteils 12 befinden sich zweckmäßig (nicht veranschaulichte) Elemente zum Erhöhen der Rutschfestigkeit, beispielsweise in Form von Gummifüßchen. Unter- und Oberteil 12, 13 können insbesondere aus Metall oder Kunststoff gefertigt sein. Im letztgenannten Falle sind die beiden Teile vorzugsweise miteinander ultraschallverschweißt.

Bei der Benutzung der veranschaulichten Kühlvorrichtung, beispielsweise auf einem Konferenztisch oder dergleichen, wird das zuvor heruntergekühlte Kühlelement 11 in der in den Figuren veranschaulichten Weise in die Ausnehmung 15 eingesetzt. In die Aufnahmekammer 23 können drei Flaschen oder dergleichen nebeneinanderliegend eingeschoben werden, um dort intensiv gekühlt zu werden. Drei weitere Flaschen können auf die obere Trägerfläche 21 aufgelegt werden. Sie können als Reserve dienen, oder Getränke enthalten, für die eine intensive Kühlung, wie sie in der Aufnahmekammer 23 erfolgt, unerwünscht ist.

## Patentansprüche

1. Vorrichtung zum Kühlen von Getränkebehältern, insbesondere Flaschen, die eine Aufnahme (10) mit schräggeneigter oberer Trägerfläche (21) für Getränkebehälter und mindestens ein von der Aufnahme (10) lösbares Kühlelement (11) aufweist, dadurch gekennzeichnet, daß die Aufnahme (10) mit einer unterhalb der oberen Trägerfläche (21) liegenden, nach vorne offenen Aufnahmekammer (23) für Getränkebehälter versehen ist, daß das Kühlelement (11) in die Aufnahme (10) zwischen der oberen Trägerfläche (21) und der Aufnahmekammer (23) lösbar eingesetzt ist und daß das in die Aufnahme (10) eingesetzte Kühlelement (11) mindestens einen Teil der oberen Begrenzungswand (24) der Aufnahmekammer (23) bildet.

2. Vorrichtung nach Anspruch 1, dadurch gekennzeichnet, daß die obere Trägerfläche und die untere Begrenzungswand (25) der Aufnahmekammer (23) zueinander parallel oder nahezu parallel ausgerichtet sind.

3. Vorrichtung nach Anspruch 1 oder 2, dadurch gekennzeichnet, daß ein einziges Kühlelement (11) vorgesehen ist, das sich im wesentlichen über die volle Breite der Aufnahme (10) erstreckt.

4. Vorrichtung nach einem der vorhergehenden Ansprüche, dadurch gekennzeichnet, daß sowohl die obere Trägerfläche (21) als auch die Aufnahmekammer (23) Auflager (22, 26) zum Abstützen von zwei oder mehr nebeneinanderliegenden Getränkebehältern bilden.

5. Vorrichtung nach einem der vorhergehenden Ansprüche, dadurch gekennzeichnet, daß die Aufnahme (10) ein Unterteil (12) und ein damit fest verbundenes Oberteil (13) aufweist.

6. Vorrichtung nach Anspruch 5, dadurch gekennzeichnet, daß das Oberteil (13) eine die Stirnfläche (14) der Aufnahme (10) bildende Blende darstellt.

7. Vorrichtung nach Ansprüchen 5 und 6, dadurch gekennzeichnet, daß das Oberteil (13) und das Unterteil (12) topfförmig ausgebildet sind und das Oberteil in das Unterteil hineinragt.

8. Vorrichtung nach einem der vorhergehenden Ansprüche, dadurch gekennzeichnet, daß die Aufnahme (10) mit mindestens einer Halterung (27) für einen,Flaschenöffnerversehen ist.

9. Vorrichtung nach einem der vorhergehenden Ansprüche, dadurch gekennzeichnet, daß das Kühlelement (11) als mit einem Kälteträger gefüllter Hohlkörper ausgebildet ist.

10. Vorrichtung nach Anspruch 3, dadurch gekennzeichnet, daß das Kühlelement (11) an gegenüberliegenden Seiten Ansätze (16, 17) trägt, die sich in komplementäre Ausnehmungsteile (18, 19) der Aufnahme (10) einlegen.

## Revendications

1. Dispositif pour refroidir des récipients contenant une boisson, notamment des bouteilles, qui présente un logement (10) avec un plan de support (21) supérieur incliné vers l'arrière pour des récipients contenant une boisson et au moins un élément refroidisseur (11) pouvant être dégagé du logement (10), caractérisé en ce que le logement (10) est pourvu d'une chambre (23) ouverte vers l'avant, située au-dessous du plan de support (21) supérieur, recevant des récipients contenant une boisson, en ce que l'élément refroidisseur (11) est engagé de façon amovible dans le logement (10) entre le plan de support supérieur (21) et la chambre (23) du logement, et en ce que l'élément refroidisseur (11) engagé dans le logement (10) forme au moins une partie de la paroi supérieure (24) de délimitation de la chambre (23).

2. Dispositif suivant la revendication 1, caractérisé en ce que le plan supérieur de support et la paroi inférieure (25) de délimitation de la chambre (23) du logement ont entre elles une orientation parallèle ou presque parallèle.

3. Dispositif suivant la revendication 1 ou 2, caractérisé en ce qu'il est prévu un unique élément refroidisseur (11) qui s'étend sur la quasi-totalité de la largeur du logement (10).

4. Dispositif suivant l'une des revendications précédentes, caractérisé en ce que le plan de support supérieur (21) et la chambre (23) du logement constituent tant l'un que l'autre des appuis (22, 26) servant à supporter deux ou plus de deux récipients juxtaposés contenant une boisson.

5. Dispositif suivant l'une des revendications précédentes, caractérisé en ce que le logement (10) présente une partie inférieure (12) à laquelle est fixée une partie supérieure (13).

6. Dispositif suivant la revendication 5, caractérisé en ce que la partie supérieure (13) constitue un panneau formant la face frontale (14) du logement (10).

7. Dispositif suivant les revendications 5 et 6, caractérisé en ce que la partie supérieure (13) et la partie inférieure (12) sont réalisées en forme de pot et la partie supérieure rentre dans la partie inférieure.

8. Dispositif suivant l'une des revendications précédentes, caractérisé en ce que le logement (10) présente au moins un système d'attache (27) pour un ouvre-bouteille.

9. Dispositif suivant l'une des revendications précédentes, caractérisé en ce que l'élément refroidisseur (11) est réalisé comme corps creux garni d'un frigorigène.

10. Dispositif suivant la revendication 3, caractérisé en ce que l'élément refroidisseur (11) présente sur ses côtés opposés des appendices (16, 17) qui s'engagent dans des évidements (18,19) complémentaires du logement (10).

## Claims

1. Device for the cooling of drinks containers, above all bottles, which has a receptacle (10) with a sloped upper supporting surface (21) for drinks containers and at least one cooling element (11) detachable from the receptacle, characterised in that the receptacle (10) is provided with a receptacle chamber (23) for drinks containers situated below the upper supporting surface (21) opening to the front, that the cooling element (11) in the receptacle (10) is detachably inserted between the upper supporting surface (21) and the receptacle chamber (23), and that the cooling element (11) inserted in the receptacle (10) forms at least a part of the upper peripheral wall (24) of the receptacle chamber.

2. Device according to claim 1, characterised in that the upper supporting surface and the lower peripheral wall (25) of the receptacle chamber (23) are aligned parallel or virtually parallel to each other.

3. Device according to claim 1 or 2, characterised in that a single cooling element (11) is provided which extends in essence over the entire width of the receptacle (10).

4. Device according to one of the above claims, characterised in that both the upper supporting surface (21) and the receptacle chamber (23) form supports (22, 26) to take two or more drinks containers lying side by side.

5. Device according to one of the above claims, characterised in that the receptacle (10) has a lower part (12) and an upper part (13) firmly joined thereto.

6. Device according to claim 5, characterised in that the upper part (13) constitutes a screen forming the front (14) of the receptacle (10).

7. Device according to claims 5 and 6, characterised in that the upper part (13) and the lower part (12) are designed in the shape of a pot and the upper part projects into the lower part.

8. Device according to one of the above claims, characterised in that the receptacle (10) is provided with at least one holding device (27) for a bottle opener.

9. Device according to one of the above claims, characterised in that the cooling element (11) is designed as a hollow body filled with a cooling agent.

10. Device according to claim 3, characterised in that the cooling element (11) bears lips (16, 17) on opposite sides which fit into complementary parts of the recess (18,19) in the receptacle (10).
